# EUROPÄISCHE PATENTSCHRIFT

(11) **EP 4 267 446 B1**
(45) Veröffentlichungstag und Bekanntmachung des Hinweises auf die Patenterteilung: **17.09.2025**
(21) Anmeldenummer: 22730865.7
(22) Anmeldetag: 27.05.2022
(51) Int. Cl.: B61D 19/02, E05F 15/00

(54) **VORRICHTUNG ZUR ÜBERWACHUNG EINES TÜRPORTALS EINES FAHRZEUGS SOWIE FAHRZEUG**
DEVICE FOR MONITORING A DOORWAY OF A VEHICLE, AND VEHICLE
DISPOSITIF DE SURVEILLANCE D'UNE EMBRASURE DE PORTE D'UN VÉHICULE, ET VÉHICULE

(30) Priorität: 27.05.2021 DE 202021102909 U
(43) Veröffentlichungstag der Anmeldung: 01.11.2023
(73) Patentinhaber: Bode - Die Tür GmbH, 34123 Kassel (DE)
(72) Erfinder: KUNZEMANN, Torben, 34311 Naumburg (DE); RASEKHI, Diako, 34128 Kassel (DE); BACHMANN, Guido, 34302 Guxhagen (DE)
(74) Vertreter: Patentanwälte Bauer Vorberg Kayser
(86) Internationale Anmeldenummer: PCT/EP2022/064448
(87) Internationale Veröffentlichungsnummer: WO 2022/248686

(56) Entgegenhaltungen:
- WO-A1-98/58148
- DE-A1- 102005 011 116
- DE-A1- 102014 113 572
- DE-A1- 102018 115 274
- JP-A- 2019 108 753

## Beschreibung

Die vorliegende Erfindung betrifft eine Vorrichtung zur Überwachung eines Türportals eines Fahrzeugs. Auch betrifft die vorliegende Erfindung ein Fahrzeug, welches eine derartige Vorrichtung aufweist.

Im Sinne der Erfindung kann ein Fahrzeug beispielsweise ein Fahrzeug des öffentlichen Personenverkehrs sein. Insbesondere kann es sich bei dem Fahrzeug um ein Schienenfahrzeug handeln, z. B. um einen Zug, eine Straßenbahn, eine Tram, eine U-Bahn etc. Auch kann ein solches Fahrzeug ein radgebundenes Fahrzeug wie ein Bus sein. Die Erfindung bezieht sich auf den Zustiegbereich (dieser ermöglicht ein Ein- und Aussteigen von Personen in bzw. aus dem Fahrzeug) des Fahrzeugs, der vorliegend als Portalbereich bezeichnet sei. Unter einem Portalbereich ist eine Öffnung der Fahrzeugwand zu verstehen, der mit einem Türsystem verschließbar ist. Dieses kann vorliegend einflüglig oder zweiflüglig ausgebildet sein, d.h. mit einem oder zwei Türflügeln verschließbar sein. Bei dem einflügligen oder zweiflügligen Türsystem kann es sich um ein Schiebetürsystem, Schwenktürsystem oder ein Schwenkschiebetürsystem handeln.

Der Einsatz geeigneter Sensoren zur Überwachung von Fahrzeug-Türportalen (also den Zustiegbereichen von Fahrzeugen des öffentlichen Personenverkehrs) ist grundsätzlich bekannt. Beim Ein- und Aussteigen aus einem solchen Fahrzeug begegnen sich nicht nur eine Vielzahl von Personen, sondern es können sich auch unerwünschte, teils gefährliche Gegenstände im genannten Zustiegbereich befinden. Die genannten Sensoren können also insbesondere zur Überwachung eines ordnungsgemäßen Ein- und Aussteigens von Personen (erkennen lässt sich z. B. ein Personenstau im Zustiegbereich), zur Aufklärung von Straftaten (z. B. Diebstahl) oder zur Verhinderung gefährlicher Situationen (Erkennung von Stolpergefahren, unerwünschten Gegenständen etc.) eingesetzt werden.

Bekannte Sensoren werden derzeit häufig unmittelbar an den jeweiligen Türflügeln oder im Bereich der Fahrzeugaußenverkleidung (z. B. oberhalb des Türportals) angeordnet. Dies ist nachteilig, da jene zur elektrischen Versorgung bzw. Signalübertragung erforderlichen Verkabelungen/Leitungen im Falle der Anordnung eines Sensors an einem Türflügel in Form von Schleppketten ausgebildet sind (diese werden mit den Türflügeln mitgeführt), oder im Falle der Anordnung eines Sensors an der Fahrzeugaußenseite durch zusätzliche Bohrungen in der Fahrzeugverkleidung hindurchgeführt sind. Dies erzeugt einen zusätzlichen baulichen Aufwand und kann zudem eine mechanische Schwachstelle darstellen. Ferner können Schleppketten oder Bohrungen in der Fahrzeugverkleidung (sofern nicht ausreichend abgedichtet) unerwünschten Verwitterungseffekten ausgesetzt sein und die Lebensdauer verringern.

Die Druckschriften DE 10 2018 115274 A1, und JP 2019 108753 A zeigen solche Sensoren, die oberhalb von Fahrzeugtürportalen angeordnet sind. Die DE 10 2005 011116 A1 zeigt eine Sensoreinrichtung, die über einer Schiebetür eines Gebäudes positioniert ist, wobei das Antriebsgehäuse an einer Wand befestigt ist und gegenüber dieser vorsteht.

Der vorliegenden Erfindung liegt daher die Aufgabe zugrunde eine Vorrichtung zur Überwachung eines Türportals eines Fahrzeugs bereitzustellen, welche die beschriebenen Nachteile überwindet.

Die genannte Aufgabe wird mit einer Vorrichtung gemäß dem Anspruch 1 sowie einem Fahrzeug gemäß dem Anspruch 10 gelöst.

Die erfindungsgemäße Vorrichtung ist zur Überwachung eines Türportals eines Fahrzeugs, insbesondere eines Schienenfahrzeugs, eingerichtet. Das Türportal ist mit einem einflügligen oder zweiflügligen Türsystem verschließbar. Die Vorrichtung umfasst zumindest einen Überwachungssensor, der zur Überwachung eines das Türportal einschließenden, daran angrenzenden oder beabstandet zu diesem angeordneten Überwachungsbereichs eingerichtet ist und zeichnet sich dadurch aus, dass der zumindest eine Überwachungssensor unmittelbar an einem dem jeweiligen Türsystem zugehörigen Türantrieb angeordnet ist.

Wie erwähnt kann der Überwachungsbereich den Bereich des Türportals (also einen Türschwellenbereich) einschließen. Auch kann der Überwachungsbereich an den Bereich des Türportals angrenzen (z. B. nach fahrzeuginnen oder fahrzeugau-βen) oder beabstandet zu diesem angeordnet sein. Festgelegt wird der Überwachungsbereich durch den Sensortyp, dessen Reichweite, das erzeugbare Field-of-View, Sensorparameter und die Positionierung/Ausrichtung des Sensors. Der Überwachungsbereich kann durch einen oder mehrere Sensoren festgelegt sein. Im Falle mehrerer Überwachungsbereiche können diese definiert überlappen, aneinander angrenzen oder beabstandet zueinander angeordnet sein. Die Gesamtheit derartiger Überwachungsbereiche kann als "Überwachungsbereich" im Sinne der Erfindung verstanden werden. Überwacht werden können - je nach Sensortyp - bestimmte in dem Überwachungsbereich beobachtbare (zu überwachende) Merkmale. Überwacht werden können stationäre und/oder bewegte Informationen, beispielsweise die Anzahl von Personen im Überwachungsbereich, die stationäre Anordnung von Gegenständen (z. B. Gepäckstücken) oder Bewegungen von Personen/Gegenständen. Im Überwachungsbereich von dem zumindest einen Sensor erfasste oder aufgenommene Daten können unmittelbar in Bezug auf vorgebbare Kriterien ausgewertet werden (manuell oder automatisiert). Eine automatisierte/manuelle Auswertung kann computergestützt erfolgen, d.h. unter Einsatz eines Computers oder einer Recheneinheit. Der Computer/die Recheneinheit kann direkter Bestandteil des Überwachungssensors sein, oder signaltechnisch mit dem Überwachungssensor verbunden sein. Der Computer/ die Recheneinheit kann on-Board des Fahrzeugs angeordnet sein oder extern dazu. Der Computer/ die Recheneinheit kann die Auswertung unter Einsatz einer Software, einer Routine, eines Algorithmus (auch auf Basis von künstlicher Intelligenz) durchführen. Ferner können die erfassten oder aufgenommenen Daten temporär oder auf längere Dauer in einer Speichereinheit gespeichert werden. Ein Datentransfer an einen in dem Fahrzeug (on-Board) oder extern dazu vorgesehenen Computer/ eine Recheneinheit (z. B. einen Server, einen Controller oder dergleichen) kann kabellos oder kabelgebunden erfolgen.

Wie erwähnt, ist der zumindest eine Überwachungssensor unmittelbar an einem dem jeweiligen Türsystem zugehörigen Türantrieb angeordnet. Dadurch wird jene aus dem Stand der Technik bekannte aufwendige Verkabelung (z. B. bei Anordnung eines Überwachungssensors an einem Türflügel) vermieden. Auch muss sodann kein Schleppkabel vorgesehen werden, um die Versorgung bzw. den Datenaustausch bei Bewegungen der Türflügel sicherzustellen. Ferner können ohnehin im Bereich des Türantriebs vorgesehene elektrische Versorgungsquellen und Datenleitungen unmittelbar an den Überwachungssensor angeschlossen und verwendet werden. Der Überwachungssensor kann somit positionsfest angeordnet werden. Beispielsweise kann der Überwachungssensor in oder an einem Gehäuse des Türantriebs befestigt werden. Die Befestigung kann mechanisch erfolgen, insbesondere ist eine lösbare Befestigung möglich, um den Sensor zur Wartung oder im Falle einer Beschädigung leichter austauschen zu können. Auch kann der Überwachungssensor in einer Aussparung eines Gehäuses des Türantriebs angeordnet sein. Der Überwachungssensor kann auch bei bestehenden Systemen nachgerüstet werden.

Weitere vorteilhafte Ausgestaltungen der Erfindung sind in den Unteransprüchen und in der nachfolgenden Beschreibung der in den Unteransprüchen angegebenen Merkmale wiedergegeben.

Der zumindest eine Überwachungssensor ist unmittelbar an dem Türantrieb angeordnet.. Mit einer "unmittelbaren" Anordnung ist gemeint, dass der zumindest eine Überwachungssensor an einer dem Türantrieb zugehörigen mechanischen Komponente oder dessen Gehäuse angeordnet sein kann. Die Befestigung kann lösbar oder unlösbar ausgebildet sein. Eine lösbare Befestigung kann auf einer Schraubverbindung beruhen, die z. B. zwischen einem den Überwachungssensor aufnehmenden Sensorgehäuse und einer Komponente (oder einem Gehäuse) des Türantriebs vorgesehen sein kann. Auch anderweitige Befestigungsmittel kommen in Frage. Unter einer unlösbaren Verbindung kann z. B. eine Schweißverbindung oder eine Klebeverbindung verstanden werden.

Nach einer weiteren Ausgestaltung der Erfindung kann vorgesehen sein, dass das einflüglige Türsystem einen Türflügel aufweist, und dass der zumindest eine Überwachungssensor im Bereich einer Schließkante zwischen dem Türflügel und dem Türportal angeordnet ist. Wie beschrieben, ist der zumindest eine Überwachungssensor an einem Türantrieb angeordnet, d. h. der Türantrieb, oder eine Komponente desselbigen ist bei einer solchen Ausgestaltung im Bereich der Schließkante zwischen Türflügel und Türportal angeordnet.

Nach einer weiteren Ausgestaltung der Erfindung kann vorgesehen sein, dass das zweiflüglige Türsystem zwei Türflügel aufweist, und der zumindest eine Überwachungssensor im Bereich einer Schließkante zwischen den Türflügeln angeordnet ist. In diesem Fall handelt es sich bei der Schließkante um die Hauptschließkante. Wie beschrieben, ist der zumindest eine Überwachungssensor an einem Türantrieb angeordnet, d. h. der Türantrieb, oder eine Komponente desselbigen ist bei einer solchen Ausgestaltung im Bereich der Hauptschließkante angeordnet.

Nach einer weiteren Ausgestaltung der Erfindung kann vorgesehen sein, dass der zumindest eine Überwachungssensor bei Vorliegen eines einflügligen Türsystems in Bezug zu dem Türflügel und einer an das Türportal anschließenden Fahrzeugaußenverkleidung versenkbar angeordnet ist. Damit wird ein Vorstehen des Überwachungssensors nach fahrzeugaußen vermieden. Dies ist einerseits aus aerodynamischen Gründen vorteilhaft und reduziert zudem das Lichtraumprofil des Fahrzeuges, andererseits wird durch die versenkbare Anordnung des Überwachungssensors die Wahrscheinlichkeit einer Beschädigung, insbesondere durch Vandalismus, des zumindest einen Überwachungssensors verringert. Ferner ist eine versenkte Anordnung des Überwachungssensors aus optischen Gründen bevorzugt.

Nach einer weiteren Ausgestaltung der Erfindung kann vorgesehen sein, dass der zumindest eine Überwachungssensor bei Vorliegen eines zweiflügligen Türsystems in Bezug zu den Türflügeln und ggf. einer an das Türportal anschließenden Fahrzeugaußenverkleidung versenkbar angeordnet ist. Auch bei einer solchen Ausführung wird ein Vorstehen des Überwachungssensors nach fahrzeugaußen vermieden. Dies ist - wie erwähnt - einerseits aus aerodynamischen Gründen vorteilhaft und verringert das Lichtraumprofil des Fahrzeugs, zudem wird die Wahrscheinlichkeit einer Beschädigung, insbesondere durch Vandalismus, des zumindest einen Überwachungssensors verringert. Ferner ist eine versenkte Anordnung des Überwachungssensors aus optischen Gründen bevorzugt.

Nach einer weiteren Ausgestaltung der Erfindung kann vorgesehen sein, dass der Überwachungsbereich in seiner Größe und Ausrichtung flexibel anpassbar ist. Dies kann z. B. durch parametrische Anpassung von Betriebs- oder Messparametern erfolgen, gleichsam aber auch durch mechanische Anpassung eines Überwachungsobjektivs. Auch die mechanische Ausrichtung (z. B. durch Umschwenken des Sensors) kann eine Anpassung der Größe und Ausrichtung des Überwachungsbereichs gewährleisten. Die mechanische Ausrichtung kann elektromechanisch erfolgen, jedoch ist auch eine manuelle Justierung möglich.

Nach einer weiteren Ausgestaltung der Erfindung kann vorgesehen sein, dass eine Mehrzahl von Überwachungssensoren desselben oder unterschiedlichen Typs vorgesehen sind. Die Verwendung von Überwachungssensoren verschiedenen Typs ermöglicht ggf. die Überwachung unterschiedlicher Eigenschaften oder Parameter (z. B. bewegter Bilder und bestimmter stationärer Erkennungsmerkmale).

Nach einer weiteren Ausgestaltung der Erfindung kann vorgesehen sein, dass der zumindest eine Überwachungssensor ein optischer Sensor oder ein auf elektromagnetischer Strahlung basierender Sensor ist. Insbesondere kann der optische Sensor eine Kamera sein, oder der auf elektromagnetischer Strahlung basierende Sensor kann ein Radarsensor, ein Ultraschallsensor, ein Mikrowellensensor, ein Lidarsensor, ein auf einem Laserscanner basierender Sensor oder ein Infrarotsensor sein. Auch anderweitige aus dem Stand der Technik bekannte Sensoren können hierzu eingesetzt werden. Der Sensor kann - unabhängig von seiner Natur - als 3D-Sensor ausgebildet sein und einen dreidimensionalen Raum als Überwachungsbereich überwachen. Der Sensor kann - unabhängig von seiner Natur - zur Erzeugung von statischen Aufnahmen und/oder Bewegtaufnahmen, die dynamische Vorgänge über einen Zeitraum erfassen können, genutzt werden. Im Falle einer Kamera als Sensor, kann unter einer statischen Aufnahme eine Fotografie und unter einer Bewegtaufnahme ein Video zu verstehen sein.

Wie erwähnt, wird die der Erfindung zugrunde liegende Aufgabe zudem gelöst durch ein Fahrzeug, insbesondere ein Schienenfahrzeug, das ein Türportal umfasst, welches mit einem einflügligen oder zweiflügligen Türsystem verschließbar ist, wobei das einflüglige Türsystem einen Türflügel und das zweiflüglige Türsystem zwei Türflügel aufweist. Das Fahrzeug zeichnet sich aus durch eine erfindungsgemäß ausgebildete Vorrichtung zur Überwachung des Türportals.

Nachfolgend sei die Erfindung anhand von Zeichnungen weiter erläutert. Dort zeigen:
- Fig. 1: eine perspektivische Ansicht eines Ausschnitts eines Fahrzeugs, in welchem die erfindungsgemäße Vorrichtung zum Einsatz kommt,
- Fig. 2: eine Seitenansicht eines Türportals, welches ein zweiflügliges Türsystem aufweist, und in welchem sich die Türflügel in einem geschlossenen Zustand befinden, umfassend die erfindungsgemäße Vorrichtung,
- Fig. 3: eine Seitenansicht eines Türportals, welches ein zweiflügliges Türsystem aufweist, und in welchem sich die Türflügel in einem geöffneten Zustand befinden, umfassend die erfindungsgemäße Vorrichtung.

Die Figur 1 zeigt in einer perspektivischen Ansicht einen Ausschnitt eines Fahrzeugs 2, vorliegend eines Schienenfahrzeugs. Gezeigt ist der erwähnte Ausschnitt des Schienenfahrzeugs in Bezug zu einem Ausschnitt eines Haltesteigs 3, über den Fahrgäste in das Fahrzeug 2 einsteigen können. Genauso ist ein Aussteigen von Fahrgästen aus einem Fahrzeuginnenraum 4 in Richtung des Haltesteigs 3 möglich. Vorliegend sind zwei sich gegenüberliegende Türportale 1 des Fahrzeugs 2 dargestellt, die ein Einsteigen in das Fahrzeug/Aussteigen aus dem Fahrzeug 2 von links/rechts bzw. nach links/rechts ermöglichen.

Gezeigt ist ferner die mit der Erfindung vorgeschlagene Vorrichtung zur Überwachung eines Türportals 1 eines Fahrzeugs 2. Das Türportal 1 ist in den dargestellten Beispielen gemäß Fig. 1 bis 3 mit einem zweiflügligen Türsystem verschließbar, welches jeweils zwei Türflügel 8 aufweist. Figur 2 zeigt das zweiflüglige Türsystem in einer Stellung mit geschlossenen Türflügeln 8, während Figur 3 das zweiflüglige Türsystem in einer Stellung mit geöffneten Türflügeln 8 zeigt.

Die Vorrichtung umfasst zumindest einen Überwachungssensor 5, der zur Überwachung eines das Türportal 1 einschließenden, daran angrenzenden oder beabstandet zu diesem angeordneten Überwachungsbereichs 6 eingerichtet ist. Der zumindest eine Überwachungssensor 5 ist unmittelbar an einem dem jeweiligen Türsystem zugehörigen Türantrieb 7 angeordnet. Der Türantrieb 7 ist oberhalb des Türportals 1 angeordnet. Die Figur 1 zeigt, dass sich der Überwachungsbereich 6 sowohl in einem fahrzeugaußen liegenden Bereich (z. B. im Bereich des Haltesteigs 3) sowie in den Fahrzeuginnenraum 4 erstrecken kann.

In der Fig. 2 ist dargestellt, dass zumindest ein Überwachungssensor 5 im Bereich einer Schließkante 9 zwischen den Türflügeln 8 angeordnet ist. Ferner ist der zumindest eine Überwachungssensor 5 in Bezug zu den Türflügeln 8 und der an das Türportal 1 anschließenden Fahrzeugaußenverkleidung 10 versenkbar angeordnet.

### Bezugszeichenliste

- 1: Türportal
- 2: Fahrzeug
- 3: Haltesteig
- 4: Fahrzeuginnenraum
- 5: Überwachungssensor
- 6: Überwachungsbereich
- 7: Türantrieb
- 8: Türflügel
- 9: Schließkante
- 10: Fahrzeugaußenverkleidung

## Patentansprüche

1. Vorrichtung zur Überwachung eines Türportals (1) eines Fahrzeugs (2), insbesondere eines Schienenfahrzeugs, wobei das Türportal (1) mit einem einflügligen oder zweiflügligen Türsystem verschließbar ist, umfassend einen dem jeweiligen Türsystem zugehörigen Türantrieb (7) und zumindest einen Überwachungssensor (5), der zur Überwachung eines das Türportal (1) einschließenden, daran angrenzenden oder beabstandet zu diesem angeordneten Überwachungsbereichs (6) eingerichtet ist, **dadurch gekennzeichnet, dass** der zumindest eine Überwachungssensor (5) unmittelbar an dem Türantrieb (7) angeordnet ist.

2. Vorrichtung nach Anspruch 1, **dadurch gekennzeichnet, dass** das einflüglige Türsystem einen Türflügel (8) aufweist, und dass der zumindest eine Überwachungssensor (5) im Bereich einer Schließkante zwischen dem Türflügel (8) und dem Türportal (1) anordenbar ist.

3. Vorrichtung nach Anspruch 1 oder 2, **dadurch gekennzeichnet, dass** das zweiflüglige Türsystem zwei Türflügel (8) aufweist, und der zumindest eine Überwachungssensor (5) im Bereich einer Schließkante (9) zwischen den Türflügeln (8) anordenbar ist.

4. Vorrichtung nach Anspruch 2, **dadurch gekennzeichnet, dass** der zumindest eine Überwachungssensor (5) bei Vorliegen eines einflügligen Türsystems in Bezug zu dem Türflügel (8) und einer an das Türportal (1) anschließenden Fahrzeugaußenverkleidung (10) versenkbar anordenbar ist.

5. Vorrichtung nach Anspruch 3, **dadurch gekennzeichnet, dass** der zumindest eine Überwachungssensor (5) bei Vorliegen eines zweiflügligen Türsystems in Bezug zu den Türflügeln (8) und ggf. einer an das Türportal (1) anschlie-βenden Fahrzeugaußenverkleidung (10) versenkbar anordenbar ist.

6. Vorrichtung nach einem der vorangehenden Ansprüche, **dadurch gekennzeichnet, dass** der Überwachungsbereich (6) in seiner Größe und Ausrichtung flexibel anpassbar ist.

7. Vorrichtung nach einem der vorangehenden Ansprüche, **dadurch gekennzeichnet, dass** eine Mehrzahl von Überwachungssensoren (5) desselben oder unterschiedlichen Typs vorgesehen sind.

8. Vorrichtung nach einem der vorangehenden Ansprüche, **dadurch gekennzeichnet, dass** der zumindest eine Überwachungssensor (5) ein optischer Sensor oder ein auf elektromagnetischer Strahlung basierender Sensor ist.

9. Vorrichtung nach Anspruch 8, **dadurch gekennzeichnet, dass** der optische Sensor eine Kamera ist, oder dass der auf elektromagnetischer Strahlung basierende Sensor ein Radarsensor, ein Ultraschallsensor, ein Mikrowellensensor, ein Lidarsensor, ein auf einem Laserscanner basierender Sensor oder ein Infrarotsensor ist.

10. Fahrzeug (2), insbesondere Schienenfahrzeug, umfassend ein Türportal (1), welches mit einem einflügligen oder zweiflügligen Türsystem verschließbar ist, wobei das einflüglige Türsystem einen Türflügel (8) und das zweiflüglige Türsystem zwei Türflügel (8) aufweist, **gekennzeichnet durch** eine nach einem der Ansprüche 1 bis 9 ausgebildete Vorrichtung zur Überwachung des Türportals (1).

## Claims

1. A device for monitoring a doorway (1) of a vehicle (2), in particular a rail vehicle, wherein the doorway (1) is able to be closed by a single-leaf or double-leaf door system, comprising a door drive (7) associated with the respective door system, and at least one monitoring sensor (5) which is configured to monitor a monitoring area (6) enclosing the doorway (1), adjacent thereto or spaced apart therefrom, **characterized in that** the at least one monitoring sensor (5) is arranged directly on the door drive (7).

2. The device according to Claim 1, **characterized in that** the single-leaf door system has a door leaf (8), and that the at least one monitoring sensor (5) is able to be arranged in the area of a closing edge between the door leaf (8) and the doorway (1).

3. The device according to Claim 1 or 2, **characterized in that** the double-leaf door system has two door leaves (8), and the at least one monitoring sensor (5) is able to be arranged in the area of a closing edge (9) between the door leaves (8).

4. The device according to Claim 2, **characterized in that** in the case of a single-leaf door system, the at least one monitoring sensor (5) is able to be arranged in a retractable manner with respect to the door leaf (8) and a vehicle exterior panel (10) adjoining the doorway (1).

5. The device according to Claim 3, **characterized in that** in the case of a double-leaf door system, the at least one monitoring sensor (5) is able to be arranged in a retractable manner with respect to the door leaves (8) and if applicable a vehicle exterior panel (10) adjoining the doorway (1).

6. The device according to one of the preceding claims, **characterized in that** the monitoring area (6) is flexibly adaptable in its size and alignment.

7. The device according to one of the preceding claims, **characterized in that** a plurality of monitoring sensors (5) of the same or different type are provided.

8. The device according to one of the preceding claims, **characterized in that** the at least one monitoring sensor (5) is an optical sensor or a sensor based on electromagnetic radiation.

9. The device according to Claim 8, **characterized in that** the optical sensor is a camera, or that the sensor based on electromagnetic radiation is a radar sensor, an ultrasonic sensor, a microwave sensor, a lidar sensor, a sensor based on a laser scanner, or an infrared sensor.

10. A vehicle (2), in particular a rail vehicle, comprising a doorway (1) which is able to be closed by a single-leaf or double-leaf door system, wherein the single-leaf door system has one door leaf (8), and the double-leaf door system has two door leaves (8), **characterized by** a device for monitoring the doorway (1) configured according to one of Claims 1 to 9.

## Revendications

1. Dispositif de surveillance d'un sas (1) d'un véhicule (2), notamment un véhicule ferroviaire, dans lequel le sas (1) peur être fermé par un système de porte à un ou deux battants, comprenant un entraînement de porte (7) associé au système de porte respectif et au moins un capteur de surveillance (5) disposé dans une zone de surveillance (6) entourant le sas (1), à proximité immédiate ou à distance de celui-ci, **caractérisé en ce que** le au moins un capteur de surveillance (5) est disposé directement sur l'entraînement de porte (7).

2. Dispositif selon la revendication 1, **caractérisé en ce que** le système de porte à un battant comporte un vantail (8) et **en ce que** le au moins un capteur de surveillance (5) peut être disposé au niveau d'un bord de fermeture entre le vantail (8) et le sas (1).

3. Dispositif selon la revendication 1 ou 2, **caractérisé en ce que** le système de porte à deux battants comporte deux battants (8) et que le au moins un capteur de surveillance (5) peut être disposé au niveau d'un bord de fermeture (9) entre les vantaux (8).

4. Dispositif selon la revendication 2, **caractérisé en ce que**, dans le cas d'un système de porte à un seul battant, le au moins un capteur de surveillance (5) peut être disposé de manière escamotable par rapport au vantail (8) et à un panneau extérieur du véhicule (10) adjacent au sas (1).

5. Dispositif selon la revendication 3, **caractérisé en ce que**, dans le cas d'un système de porte à deux battants, le au moins un capteur de surveillance (5) peut être disposé de manière escamotable par rapport aux vantaux (8) et, le cas échéant, à un panneau extérieur du véhicule (10) adjacent au sas (1).

6. Dispositif selon une des revendications précédentes, **caractérisé en ce que** la zone de surveillance (6) est réglable avec flexibilité en taille et en orientation.

7. Dispositif selon une des revendications précédentes, **caractérisé en ce que** plusieurs capteurs de surveillance (5) de types identiques ou différents sont prévus.

8. Dispositif selon une des revendications précédentes, **caractérisé en ce que** le au moins un capteur de surveillance (5) est un capteur optique ou un capteur basé sur le rayonnement électromagnétique.

9. Dispositif selon la revendication 8, **caractérisé en ce que** le capteur optique est une caméra ou le capteur basé sur le rayonnement électromagnétique est un capteur radar, un capteur à ultrasons, un capteur à micro-ondes, un capteur lidar, un capteur basé sur scanner laser ou un capteur infrarouge.

10. Véhicule (2), notamment véhicule ferroviaire, comprenant un sas (1), qui peut être fermé par un système de porte à un ou deux battants, dans lequel le système de porte à un battant comporte un vantail (8) et le système de porte à deux battants comportant deux vantaux (8), **caractérisé par** un dispositif conçu selon une des revendications 1 à 9 pour surveiller le sas (1).
